# DEMANDE DE BREVET EUROPEEN

(11) **EP 4 692 955 A1**
(43) Date de publication de la demande: **11.02.2026**
(21) Numéro de dépôt: 24192776.3
(22) Date de dépôt: 05.08.2024
(51) Int. Cl.: G04B 3/04, G04B 3/06

(54) **COURONNE DE REMONTOIR À LIMITATION DE COUPLE**

(71) Demandeur: PATEK PHILIPPE SA GENEVE, 1204 Genève (CH)
(72) Inventeur: BOUCLIER, Hervé, 1228 Plan-les-Ouates (CH); RAULO, Kévin, 1228 Plan-les-Ouates (CH)
(74) Mandataire: Micheli & Cie SA

(57) **Abrégé**

Couronne de remontoir pour pièce d'horlogerie mécanique comprenant un dispositif de limitation de couple, le dispositif de limitation de couple comprenant un premier élément et un deuxième élément destinés à servir l'un d'élément d'entraînement et l'autre d'élément entraîné, l'élément entraîné étant agencé pour commander la tension du ressort moteur de la pièce d'horlogerie, le premier élément comprenant un organe de friction et une pluralité de ressorts, l'organe de friction étant agencé pour être poussé par la pluralité de ressorts contre une surface de friction du deuxième élément parallèlement à l'axe de rotation de la couronne de remontoir. Pièce d'horlogerie comprenant une telle couronne de remontoir.

## Description

La présente invention concerne une couronne de remontoir pour pièce d'horlogerie mécanique, comprenant un dispositif de limitation de couple.

Le remontage d'une pièce d'horlogerie mécanique, en particulier d'une montre-bracelet, implique généralement la mise sous tension d'un ressort-moteur enroulé dans un barillet du mouvement de la pièce d'horlogerie, qui est lui-même logé dans une boîte de montre. Cette opération est habituellement effectuée à l'aide d'une couronne de remontoir accessible par un utilisateur depuis l'extérieur de la boîte et qui entraîne une tige de remontoir qui transmet la rotation de la couronne de remontoir au mouvement de la pièce d'horlogerie. Au fur et à mesure que le ressort-moteur est mis sous tension par la rotation de la couronne de remontoir, la force nécessaire à son remontage augmente. Un remontage excessif au-delà d'une certaine force peut entraîner une déformation permanente, voire la rupture du ressort-moteur. Afin d'éviter cela, certains ressorts-moteur comprennent un dispositif de limitation de la force appliquée, par exemple une bride glissante, permettant de limiter la surtension de ressort-moteur.

Une autre solution pour limiter la surtension du ressort-moteur consiste à utiliser une couronne de remontoir comprenant un dispositif de limitation de couple. Lorsque le couple nécessaire à la rotation de la couronne de remontoir dépasse une valeur de couple maximale admissible, le dispositif de limitation de couple désolidarise la tige de remontoir de la tête de la couronne de remontoir, ce qui permet de limiter la force transmise au ressort-moteur par l'actionnement de la couronne de remontoir. Une difficulté réside cependant dans le réglage du couple maximal avant que le dispositif de limitation du couple ne décroche. Un couple maximal trop élevé peut provoquer l'endommagement du ressort moteur, tandis qu'un couple trop faible ne permet pas de tirer parti de la réserve de marche maximale du mouvement. Le réglage du couple maximal est de préférence effectué individuellement pour chaque couronne de remontoir comprenant un dispositif de limitation de couple afin de compenser par exemple des variations dues aux tolérances de fabrication des composants du dispositif de limitation de couple.

Le brevet CH 711 125 B1 décrit par exemple une couronne de remontoir comprenant un dispositif de limitation de couple. La couronne comprend une tête, un insert solidaire en rotation de la tête et un canon destiné à recevoir une tige de remontoir. Un organe de friction solidaire en rotation de l'insert est poussé contre un profil de chant du canon par un ressort hélicoïdal unique. Le couple maximal admissible par la couronne de remontoir est ainsi réglable uniquement par le choix de la force de l'unique ressort, ce qui ne permet pas un réglage fin de la force d'appui de l'organe de friction contre le profil de chant. De plus, la configuration en étoile de l'organe de friction fait que lors du dépassement du couple maximal admissible, les arêtes des branches des étoiles frottent contre le profil de chant, ce qui peut provoquer son usure prématurée.

Le brevet EP 1 513 028 B1 au nom de la demanderesse décrit une couronne de remontage comprenant un dispositif de limitation de couple selon une autre construction. Le dispositif de limitation de couple décrit dans ce document comprend un premier élément et un deuxième élément, le premier élément comprenant plusieurs organes de friction, chaque organe de friction étant poussé par son ressort respectif contre le deuxième élément. Ce dispositif de limitation de couple nécessite le réglage individuel de la force de chaque ressort de sorte qu'ils décrochent tous sensiblement à la même valeur de couple appliquée sur le dispositif. Sinon, le risque est grand qu'un des organes de friction reste appuyé fortement contre le deuxième élément au-delà du couple maximal admissible, ce qui résulterait en un disfonctionnement du dispositif de limitation de couple. Le réglage d'un tel dispositif de limitation de couple peut ainsi se révéler long et difficile.

Un but de l'invention est de proposer une couronne de remontoir comprenant un dispositif de limitation de couple dont le couple maximal admissible est réglable de manière simple et précise.

Ce but et d'autres avantages sont atteints par une couronne de remontoir pour pièce d'horlogerie mécanique comprenant un dispositif de limitation de couple, le dispositif de limitation de couple comprenant un premier élément et un deuxième élément destinés à servir l'un d'élément d'entraînement et l'autre d'élément entraîné, l'élément entraîné étant agencé pour commander la tension du ressort-moteur de la pièce d'horlogerie, le premier élément comprenant un organe de friction et une pluralité de ressorts, l'organe de friction étant agencé pour être poussé par la pluralité de ressorts contre une surface de friction du deuxième élément parallèlement à l'axe de rotation de la couronne de remontoir.

La présence d'une pluralité de ressorts agissant tous sur le même organe de friction du premier élément pour le pousser contre la surface de friction du deuxième élément permet une plus grande flexibilité et une plus grande finesse dans le réglage de la force élastique avec laquelle l'organe de friction appuie contre la surface de friction, et donc du couple à partir duquel l'élément entraîné est désolidarisé en rotation de l'élément d'entraînement car la force de chaque ressort est réglable individuellement. Le réglage de la valeur du couple maximal admissible peut en effet être au moins partiellement réalisé en ajoutant ou en retirant un ou plusieurs ressorts et/ou par l'échange de un ou plusieurs ressorts par des ressorts aux caractéristiques différentes lors de l'assemblage de la couronne de remontoir et/ou lors d'opération de maintenance ou de réparation. Les ressorts de la pluralité de ressorts agissant tous sur le même organe de friction, l'échange, le retrait ou l'ajout d'un seul ressort permet d'ajuster les caractéristiques du dispositif de limitation de couple de manière globale.

Selon une forme d'exécution préférentielle, l'organe de friction est une bague disposée autour de l'axe de rotation de la couronne de remontoir comprenant une denture de chant destinée à coopérer avec une denture de chant de la surface de friction.

La denture de chant de l'organe de friction et la denture de chant de la surface de friction sont par exemple des dentures en dent de scie, ce qui permet de ne limiter le couple que dans un premier sens de rotation de la couronne de remontoir. Le couple n'étant pas limité dans un deuxième sens de rotation opposé au premier, la couronne de remontoir peut être tournée dans ce deuxième sens pour remonter un deuxième ressort-moteur équipé de préférence d'un dispositif de limitation de la force appliquée, par exemple d'une bride glissante.

De préférence, le premier élément est solidaire en rotation d'une tête de la couronne de remontoir et le deuxième élément est destiné à entraîner une tige de remontoir.

De préférence, les ressorts de la pluralité de ressorts sont des ressorts hélicoïdaux compressés entre une base du premier élément et l'organe de friction.

Chaque ressort de la pluralité de ressorts est par exemple logé dans un trou borgne de la base.

L'organe de friction est par exemple solidaire en rotation avec la base et mobile par rapport à la base dans une direction essentiellement parallèle à l'axe de rotation.

L'organe de friction comprend par exemple au moins un plot s'étendant parallèlement à l'axe de rotation, chaque plot étant destiné à être inséré dans un logement correspondant de la base pour guider les mouvements de l'organe de friction par rapport à la base.

Selon une autre forme d'exécution, l'organe de friction comprend au moins un ergot s'étendant radialement par rapport à l'axe de rotation, chaque ergot étant destiné à être inséré dans une fente correspondante de la base pour guider les mouvements de l'organe de friction par rapport à la base.

L'organe de friction et la surface de friction sont de préférence configurés de sorte que le dispositif de limitation de couple limite le couple transmis entre l'élément d'entraînement et l'élément entraîné dans un premier sens de rotation de la couronne de remontoir et ne limite pas le couple dans un deuxième sens de rotation opposé au premier.

Le but évoqué plus haut et d'autres avantages sont atteints également par une pièce d'horlogerie mécanique comprenant une telle couronne de remontoir.

L'invention sera mieux comprise à la lecture de la description ci-dessous, illustrée par les figures où :
- la figure 1 est une coupe en perspective d'une couronne de remontage selon une forme d'exécution de l'invention ;
- la figure 2 est un détail du dispositif de limitation de couple de la couronne de la figure 1 ;
- la figure 3 est une coupe de face de la couronne de la figure 1 lorsqu'elle est tournée dans un premier sens ;
- la figure 4 est une coupe de face de la couronne de la figure 1 lorsqu'elle est tournée dans un deuxième sens opposé au premier sens ;
- la figure 5 est une coupe en perspective d'une couronne de remontage selon une autre forme d'exécution de l'invention ;
- la figure 6 est une vue en perspective de l'élément d'entraînement de la couronne de remontage de la figure 5.

En référence à la figure 1, la couronne de remontoir 1 de l'invention comprend une tête 2 configurée pour permettre à un utilisateur d'actionner la couronne de remontoir 1. La tête 2 est configurée pour être saisie par l'utilisateur, par exemple entre deux doigts, afin de tourner la couronne de remontoir 1 autour de son axe de rotation 10. La rotation de la couronne de remontoir 1 est transmise, généralement par l'intermédiaire d'une tige de remontoir, qui n'est pas représentée sur les figures, à un mouvement de pièce d'horlogerie pour permettre le remontage de son ressort-moteur. La couronne de remontoir 1 comprend par exemple un manchon 40 pour recevoir et maintenir la tige de remontoir qui est par exemple vissée dans le manchon 40. De manière connue, le mouvement de la pièce d'horlogerie est de préférence logé dans une boîte de montre et la tête 2 est accessible depuis l'extérieur de la boîte de montre.

Selon l'invention, la couronne de remontoir 1 comprend un dispositif de limitation de couple afin d'éviter par exemple d'endommager le ressort-moteur par un remontage excessif. Le dispositif de limitation de couple comprend un élément d'entraînement 3 et un élément entraîné 4. L'élément d'entraînement 3 est solidaire en rotation de la tête 2 et est destiné à entraîner en rotation l'élément entraîné 4 qui est agencé pour commander le remontage du ressort-moteur. Selon le mode de réalisation illustré à titre d'exemple, l'élément d'entraînement 3 comprend un organe de friction 31 destiné à coopérer avec une surface de friction 41 de l'élément entraîné 4 pour entraîner l'élément entraîné 4 tout en limitant le couple entre les deux éléments 3, 4 au moins dans un sens de rotation. L'élément d'entraînement 3 comprend par exemple une base 30 solidaire en rotation avec la tête 2, la base 30 étant de préférence fixe par rapport à la tête 2, et l'organe de friction 31 est configuré pour être solidaire en rotation de la base 30 et mobile par rapport à cette dernière dans une direction parallèle à l'axe de rotation 10. Selon l'invention, une pluralité de ressorts 33 disposés entre la base 30 et l'élément de friction 31 poussent l'élément de friction 31 contre la surface de friction 41 de l'élément entraîné 4. Il est également envisageable dans le cadre de l'invention de configurer le dispositif de limitation de couple de sorte que l'élément entraîné comprenne l'organe de friction et que l'élément d'entraînement comprenne la surface de friction correspondante, la pluralité de ressorts étant alors disposée sur l'élément entraîné, par exemple entre une base de l'élément entraîné et l'organe de friction.

Selon le mode de réalisation illustré, l'organe de friction 31 est une bague disposée sur la base 30 autour de l'axe de rotation 10 et comprenant, sur sa surface orientée vers la base 30, au moins un plot 32, de préférence au moins deux plots 32, par exemple trois plots 32, s'étendant essentiellement parallèlement à l'axe de rotation 10. Les plots 32 sont destinés à être insérés chacun dans un logement correspondant non représenté de la base 30 pour empêcher la rotation de l'élément de friction 31 par rapport à la base 30 tout en permettant son déplacement par rapport à cette dernière selon une direction essentiellement parallèle à l'axe de rotation 10. L'élément de friction 31 est poussé contre la surface de friction 41 de l'élément entraîné 4 par la pluralité de ressorts 33 disposés entre l'organe de friction 31 et la base 30. Les ressorts 33 sont par exemple des ressorts hélicoïdaux partiellement logés chacun dans un trou borgne 34 de la base 30 en regard de l'organe de friction 31 et sont compressés entre le fond du trou borgne 34 et l'organe de friction 31 lorsque la couronne de remontoir 1 est assemblée.

En référence à la figure 2, l'organe de friction 31 selon le mode de réalisation illustré comprend une denture de chant en dents de scie destinée à engrener avec une denture de chant complémentaire de la surface de friction 41. Selon ce mode de réalisation, le dispositif de limitation de couple est unidirectionnel en ce que le couple transmis de l'élément d'entraînement 3 à l'élément entraîné 4 n'est limité que dans un premier sens de rotation de la couronne de remontoir. Le couple n'est de préférence pas limité dans un deuxième sens de rotation opposé au premier.

Comme illustré à la figure 3 par la flèche en arc-de-cercle, lorsque la tête 2 de la couronne de remontoir 1 est tournée dans le sens antihoraire, l'élément d'entraînement 3 entraîne l'élément entraîné 4 dans le même sens tant que le couple nécessaire à la rotation de l'élément entraîné 4 est inférieur ou égal au couple de frottement entre l'organe de friction 31 et la surface de friction 41. Lorsque le couple nécessaire à la rotation de l'élément entraîné 4 est supérieur au couple de frottement, par exemple en raison de l'augmentation de la résistance du ressort-moteur à son remontage, les plans inclinés des dentures de chant respectives glissent les uns contre les autres et l'organe de friction 31 est repoussé en direction de la base 30 comme illustré par la flèche vers le bas sur la figure, à l'encontre de la force de la pluralité de ressorts 33. Les dentures de chant de l'organe de friction 31 et de la surface de friction 41 désengrènent et l'élément entraîné 4 n'est plus entraîné par l'élément d'entraînement 3.

Le couple de frottement entre l'organe de friction 31 et la surface de friction 41 dans le premier sens de rotation dépend de l'angle, du matériau, de l'état et de la superficie des plans inclinés des dents en contact les unes avec les autres, ainsi que de la force d'appui de l'organe de friction 31 contre la surface de friction 41. Selon l'invention, ce dernier paramètre est ajustable par le choix de ressorts 33 aux caractéristiques appropriées et/ou par la détermination du nombre de ressorts 33. De préférence, le couple de frottement entre l'organe de friction 31 et la surface de friction 41 est ajusté lors de l'assemblage de la couronne de remontoir 1 pour que le dispositif de limitation du couple désengrène lorsque le couple dans le premier sens de rotation est supérieur au couple maximal admissible. Cet ajustement du couple de frottement est de préférence au moins partiellement réalisé par le retrait ou l'ajout d'un ou de plusieurs ressorts 33 entre la base 30 et l'organe de friction 31 selon que le couple de frottement doit être diminué ou augmenté. La base 30 comprend par exemple un nombre de trous borgnes 34 supérieur au nombre de ressorts 33 généralement nécessaire pour atteindre la valeur cible du couple de frottement. Ainsi, si les variations du couple de frottement dues aux tolérances de fabrication des pièces, y compris des ressorts 33, nécessitent une augmentation de la force d'appui de l'organe de friction 31 contre la surface de friction 41, un ou plusieurs ressorts 33 peuvent être ajoutés pour atteindre la valeur cible. Il est également possible d'ajuster le couple de frottement en échangeant un ou plusieurs ressorts 33 de la pluralité de ressorts 33 avec un ou plusieurs ressorts 33 ayant des caractéristiques techniques légèrement différentes. Le procédé de réglage selon l'invention offre une grande flexibilité et permet un réglage fin du couple de frottement du dispositif de limitation de couple.

Comme illustré à la figure 4, selon le mode de réalisation illustré, le couple transmis par l'élément d'entraînement 3 à l'élément entraîné 4 n'est pas limité dans un deuxième sens de rotation opposé au premier. Lorsque la tête 2 est tournée dans le sens horaire illustré par la flèche en arc-de-cercle, la denture en dents de scie de l'organe de friction 31 appuie contre la denture en dents de scie de la surface de friction 41 par les parties verticales des dents, de sorte que la force transmise entre l'élément d'entraînement 3 et l'élément entraîné 4 est orientée perpendiculairement à la direction dans laquelle l'organe de friction 31 est mobile par rapport à la surface de friction 41. Dans ce deuxième sens de rotation, il n'y a donc pas de composante de la force transmise entre les deux éléments 3, 4 qui est dirigée contre la force des ressorts 33, de sorte qu'il n'y a pas de composante de la force transmise entre les deux éléments 3, 4 qui est susceptible de provoquer un mouvement de l'organe de friction 31 parallèlement à l'axe de rotation 10. L'augmentation du couple entre les deux éléments 3, 4 ne provoquant ainsi aucun déplacement de l'organe de friction 31 le long de l'axe de rotation 10, aucun désengrènement des dentures de chant entre elles ne peut avoir lieu. Dans le deuxième sens de rotation, l'élément entraîné 4 est solidaire en rotation de l'élément d'entraînement quel que soit le couple appliqué.

Selon le mode de réalisation illustré, la surface de friction 41 et la surface correspondante de l'organe de friction 31 comprennent des dentures de chant en dents de scie. D'autres configurations de l'organe de friction et de la surface de friction sont cependant possibles dans le cadre de l'invention pour permettre une limitation unidirectionnelle ou bidirectionnelle du couple transmis entre l'élément d'entraînement et l'élément entraîné du dispositif de limitation de couple. Il est par exemple possible dans le cadre de l'invention de conférer aux dentures de chant un profil asymétrique permettant une limitation de couple dans les deux sens de rotation, mais que le couple maximal admissible dans un premier sens de rotation soit différent du couple maximal admissible dans le deuxième sens de rotation.

Selon le mode de réalisation illustré par les figures 1 à 4, les mouvements de l'organe de friction 31 relativement à la base 30 sont guidés par le ou les plots 32 de l'organe de friction 31, insérés chacun dans un logement correspondant de la base 30. D'autres moyens de guidage sont cependant envisageables dans le cadre de l'invention pour solidariser en rotation l'organe de friction avec une base de l'élément d'entraînement ou de l'élément entraîné, tout en permettant un déplacement de cet organe de friction par rapport à la base selon une direction parallèle à l'axe de rotation de la couronne de remontage.

Les figures 5 et 6, illustrent par exemple un mode de réalisation dans lequel les moyens de guidage de l'organe de friction 31 comprennent au moins un ergot 32', par exemple deux ergots 32', s'étendant radialement à la périphérie de l'organe de friction 31 et insérés chacun dans une fente 35 de la base 30. Chaque fente 35 est dimensionnée et configurée pour permettre un déplacement de l'ergot 32' correspondant dans la fente 35 uniquement selon une direction parallèle à l'axe de rotation 10 de l'organe d'entraînement 3. Cette configuration présente l'avantage que la surface de l'organe de friction 31 orientée vers la base 30 est de préférence libre de plot ou tout autre organe de guidage. L'entier de la surface de l'organe de friction 31 orientée vers la base 30 peut ainsi servir de surface d'appui aux ressorts 33 de la pluralité de ressorts. Cela permet par exemple de répartir les ressorts 33 plus régulièrement et/ou plus densément entre la base 30 et l'organe de friction 31, offrant ainsi une plus grande flexibilité dans le réglage de la force d'appui de l'organe de friction 31 contre la surface de friction correspondante et ainsi un réglage plus fin du couple maximal admissible.

Les autres éléments illustrés dans les figures 5 et 6 et désignés par les mêmes numéros de référence que dans les figures 1 à 4 sont identiques à celles décrites en relation avec ces figures et remplissent les mêmes fonctions.

## Revendications

1. Couronne de remontoir (1) pour pièce d'horlogerie mécanique comprenant un dispositif de limitation de couple, le dispositif de limitation de couple comprenant un premier élément et un deuxième élément destinés à servir l'un d'élément d'entraînement (3) et l'autre d'élément entraîné (4), l'élément entraîné (4) étant agencé pour commander la tension du ressort moteur de la pièce d'horlogerie, le premier élément comprenant un organe de friction (31) et une pluralité de ressorts (33), l'organe de friction (31) étant agencé pour être poussé par la pluralité de ressorts (33) contre une surface de friction (41) du deuxième élément parallèlement à l'axe de rotation (10) de la couronne de remontoir (1).

2. Couronne de remontoir (1) selon la revendication précédente, l'organe de friction (31) étant une bague disposée autour de l'axe de rotation (10) de la couronne de remontoir (1) et comprenant une denture de chant destinée à coopérer avec une denture de chant de la surface de friction (41).

3. Couronne de remontoir (1) selon la revendication précédente, la denture de chant de l'organe de friction (31) et la denture de chant de la surface de friction (41) étant des dentures en dent de scie.

4. Couronne de remontoir (1) selon l'une des revendications précédentes, le premier élément étant solidaire en rotation d'une tête (2) de la couronne de remontoir (1) et le deuxième élément étant destiné à entraîner une tige de remontoir.

5. Couronne de remontoir (1) selon l'une des revendications précédentes, les ressorts (33) de la pluralité de ressorts étant des ressorts hélicoïdaux compressés entre une base (30) du premier élément et l'organe de friction (31).

6. Couronne de remontoir (1) selon la revendication précédente, chaque ressort (33) de la pluralité de ressorts étant logé dans un trou borgne (34) de la base (30).

7. Couronne de remontoir (1) selon l'une des revendications 5 et 6, l'organe de friction (31) étant solidaire en rotation avec la base (30) et mobile par rapport à la base (30) dans une direction essentiellement parallèle à l'axe de rotation (10).

8. Couronne de remontoir (1) selon la revendication précédente, l'organe de friction (31) comprenant au moins un plot (32) s'étendant parallèlement à l'axe de rotation, chaque plot (32) étant destiné à être inséré dans un logement correspondant de la base (30) pour guider les mouvements de l'organe de friction (31) par rapport à la base (30).

9. Couronne de remontoir (1) selon la revendication 7, l'organe de friction (31) comprenant au moins un ergot (32') s'étendant radialement par rapport à l'axe de rotation, chaque ergot (32') étant destiné à être inséré dans une fente (35) correspondante de la base (30) pour guider les mouvements de l'organe de friction (31) par rapport à la base (30).

10. Couronne de remontoir (1) selon l'une des revendications précédentes, l'organe de friction (31) et la surface de friction (41) étant configurés de sorte que le dispositif de limitation de couple limite le couple transmis entre l'élément d'entraînement (3) et l'élément entraîné (4) dans un premier sens de rotation de la couronne de remontoir (1) et ne limite pas le couple dans un deuxième sens de rotation opposé au premier.

11. Pièce d'horlogerie mécanique comprenant une couronne de remontoir (1) selon l'une des revendications précédentes.
